# EUROPÄISCHE PATENTSCHRIFT

(11) **EP 0 377 144 B1**
(45) Veröffentlichungstag und Bekanntmachung des Hinweises auf die Patenterteilung: **01.06.1994**
(21) Anmeldenummer: 89122993.2
(22) Anmeldetag: 13.12.1989
(51) Int. Cl.: H04R 3/04

(54) **Verfahren und Vorrichtung zur Korrektur einer Verfälschung der Lautheitsempfindung eines reproduzierten Schallereignisses**
Method and device for correcting a distortion of the loudness perception of a reproduced-sound presentation
Méthode et dispositif de correction d'une distorsion de la sensation d'intensité sonore lors de la reproduction d'un événement sonore

(30) Priorität: 03.01.1989 DE 3900044
(43) Veröffentlichungstag der Anmeldung: 11.07.1990
(73) Patentinhaber: Nokia (Deutschland) GmbH, 75175 Pforzheim (DE)
(72) Erfinder: Kreitmeier, Leonard, D-8057 Guenzenhausen (DE)

(56) Entgegenhaltungen:
- EP-A- 0 160 431
- EP-A- 0 281 123
- FR-A- 2 514 213
- US-A- 4 109 107

## Beschreibung

Die Erfindung betrifft ein Verfahren zur Korrektur der durch den im Wiedergaberaum erzeugten Diffusschall bewirkten Verfälschung der Lautheitsempfindung bei einem durch ein Schallwandlersystem reproduzierten Schallereignis, welches aus einem Direktschallanteil und einem Diffusschallanteil besteht.

Ein solches Verfahren ist bekannt (siehe EP-A-160 431 oder Aufsatz: "Anatomie eines aktiven Vierweg-Lautsprechers" in FUNKSCHAU 1980, H.7, S. 85-87 und H.8, S. 113, 114).

Wenn bei der Wiedergabe eines auf einem Tonträger gespeicherten reproduzierten Schallereignisses die Wiedergabe-Vorrichtung das Schallereignis in Richtung auf den Zuhörer abstrahlt, dann setzt sich der Schall am Hörort aus dem Direktschall und dem Diffusschall zusammen. Wie allgemein bekannt, nimmt die Intensität des Direktschalles mit dem Abstand zwischen Schallquelle und Hörort linear ab, während die Intensität des Diffusschalles von diesem Abstand unabhängig ist. Der Abstand, bei dem die Intensität von Direktschall und Diffusschall gleich sind, wird als Hallradius bezeichnet.

Wie weiterhin allgemein bekannt, weist der Diffusschall eine gegenüber dem Direktschall verfälschte frequenzabhängige Lautheit auf, so daß ein Hörer des von einem Schallwandlersystem reproduzierten Schallereignisses einen verfälschten Lautheitseindruck erhält. Dieser Sachverhalt ist in dem Buch von Zwicker-Feldtkeller "Das Ohr als Nachrichtenempfänger" S. Hirzel-Verlag, Stuttgart, 1967, Seiten 121 und 122 beschrieben.

Bei der bekannten Wiedergabevorrichtung ist dieser Fehler dadurch korrigiert worden, daß die verschiedene Frequenzbereiche abstrahlenden Lautsprecher eine gezielte unterschiedliche Bündelung aufweisen.

Diese bekannte Lösung erfordert einen erheblichen Aufwand, welcher nur bei hochwertigen Musikübertragungsanlagen gerechtfertigt ist.

Das der Erfindung zugrunde liegende technische Problem besteht deshalb darin, ein Korrekturverfahren anzugeben, welches das gleiche Resultat mit geringerem Aufwand erzielt und welches daher bei alltäglichen Übertragungsvorrichtungen eines Schallereignisses, wie einem Fernsehgerät oder einem Autoradio, angewendet werden kann. Die angestrebte technische Lösung soll für den Fall gelten, daß der Hörort in einem Abstand vom Schallwandlersystem angeordnet sein soll, welcher größer als der Hallradius ist.

Die Lösung dieses technischen Problems besteht darin, daß unter gleichzeitiger Vernachlässigung des Direktschallanteils der Diffusschallanteil am Hörort auf den gleichen Lautheitsverlauf abgestimmt wird, den ein Schallwandler mit linearer Schalldruckcharakteristik im schalltoten Raum aufweisen würde.

Die Umsetzung der Lösung in die Praxis erfolgt dadurch, daß das elektrische Signal des Schallereignisses derart verzerrt wird, daß am Hörort der praktisch ausschließlich vorhandene Diffusschallanteil einen solchen Lautheitsverlauf aufweist, wie der Lautheitsverlauf eines vom unverzerrten elektrischen Signal des Schallereignisses erzeugten Direktschalles.

Vorteilhafte Ausgestaltungen der Erfindung sind in den Ansprüchen 2 bis 8 enthalten. Sie ist nachstehend anhand der Figuren 1 bis 6 erläutert.

Es zeigen:
- Fig. 1: schematisch die Anordnung zur Wiedergabe eines reproduzierten Schallereignisses in einem Raum,
- Fig. 2: ein Diagramm, welches die frequenzabhängige Differenz der Lautheit zwischen Direktschall und Diffusschall im Hörort wiedergibt,
- Fig. 3: das Diagramm der frequenzabhängigen Korrekturgröße,
- Fig. 4: die Verwirklichung der Erfindung bei einem Fernsehgerät oder einer Regalbox,
- Fig. 5: die Verwirklichung der Erfindung bei einer PKW-Übertragungsanlage und
- Fig. 6: ein Diagramm, welches den Schalldruckpegel in Abhängigkeit von der Frequenz nach Korrektur des Lautheitseindrucks am Hörort wiedergibt.

Fig. 1 verdeutlicht die Wiedergabe eines reproduzierten Schallereignisses in einem Raum, bei welcher das entweder z. B. auf einer Schallplatte gespeicherte Schallereignis oder das drahtlos übertragene Schallereignis von dem Lautsprecher 1 abgestrahlt wird. Das Schallereignis gelangt auf zwei verschiedenen Wegen zum Hörer 2 am Hörort, nämlich einerseits als Direktschall D und andererseits als Diffusschall I. Wie bereits erwähnt, ist am Hörort, wenn der Abstand zwischen Lautsprecher und Hörort größer als der Hallradius ist, bei vernachlässigbarem Fehler nur noch der Diffusschall I wirksam. Das menschliche Ohr weist jedoch - wie allgemein bekannt - für den Diffusschall frequenzabhängig ein anderes Lautheitsempfinden auf.

Die frequenzabhängige Differenz zwischen dem Lautheitsempfinden für den Direktschall D und dem Diffusschall I am Hörort ist in dem Diagramm in Fig. 2 wiedergegeben.

Dieses Diagramm verdeutlicht, daß der Diffusschall im Frequenzbereich etwa zwischen 300 Hz und 1,5 kHz als lauter, im Frequenzbereich zwischen 2 und 5 kHz leiser, und im Frequenzbereich zwischen 5 und 20 kHz lauter empfunden wird. Um diese Verfälschung auszugleichen, muß die Schallintensität entsprechend dem Diagramm in Fig. 3 verzerrt werden. Dieses Diagramm verdeutlicht, daß die Frequenzen zwischen 300 Hz und 1,5 kHz im Schalldruckverlauf abgesenkt, die Frequenzen zwischen 2 und 5 kHz angehoben und die Frequenzen zwischen 5 und 20 kHz wieder abgesenkt werden müssen.

Fig. 4 verdeutlicht, wie dies bei einem freistehenden Fernsehgerät oder einer freistehenden Lautsprecherbox 3 verwirklicht werden kann. Sämtliche Lautsprecher der Lautsprecherbox 3 strahlen einen Schall ab, der von einem NF-Signal erzeugt wurde, das entweder durch die Weiche 4 oder den Verstärker 5 derart verzerrt worden ist, daß der Diffusschall am Hörort ein Lautheitsempfinden erzeugt, welches dem von einem unverzerrten elektrischen Signal des Schallereignisses erzeugten Direktschall entspricht.

Das gleiche Ergebnis kann auch mit in einem Kraftfahrzeug angeordneten Lautsprechern erzielt werden. Der von dem verzerrten NF-Signal erzeugte Schall wird von den an verschiedenen Orten im Kraftfahrzeug eingebauten Lautsprechern 6 abgestrahlt, die Insassen des Kraftfahrzeuges hören einen Diffusschall, dessen Lautheitsverlauf dem des Direktschalles entspricht.

Durch die vorstehend beschriebene Maßnahme wird die Wiedergabe eines reproduzierten Schallereignisses am Hörort für alle Frequenzen gleichmäßig laut empfunden, wie dies das Diagramm gemäß Fig. 6 verdeutlicht.

## Patentansprüche

1. Verfahren zur Korrektur der durch den im Wiedergaberaum erzeugten Diffusschall bewirkten Verfälschung der Lautheitsempfindung bei einem durch ein Schallwandlersystem reproduzierten Schallereignis, welches aus einem Direktschallanteil und einem Diffusschallanteil besteht, **dadurch gekennzeichnet,** daß unter gleichzeitiger Vernachlässigung des Direktschallanteils der Diffusschallanteil am Hörort auf den gleichen Lautheitsverlauf abgestimmt wird, den ein Schallwandler mit linearer Schalldruckcharakteristik im schalltoten Raum aufweisen würde.

2. Verfahren nach Anspruch 1, dadurch gekennzeichnet, daß die Abstimmung durch Verzerrung des dem Schallereignis entsprechenden NF-Signals erfolgt.

3. Verfahren nach den Ansprüchen 1 und 2, dadurch gekennzeichnet, daß die Verzerrung in einem Verstärker erfolgt.

4. Verfahren nach den Ansprüchen 1 und 2, dadurch gekennzeichnet, daß die Verzerrung in einer Frequenzweiche erfolgt.

5. Vorrichtung zur Durchführung des Verfahrens nach wenigstens einem der Ansprüche 1 bis 4, dadurch gekennzeichnet, daß als Schallwandlersystem eine Mehrzahl von jeweils besondere Wiedergabeeigenschaften für einen Frequenzbereich (Tiefton-, Mittelton- oder Hochton-Lautsprecher) aufweisenden Lautsprechern vorgesehen ist, welche über eine Frequenzweiche an ein elektrisches NF-Signal angeschlossen sind und bei dem die Frequenzweiche derart ausgebildet ist, daß sie eine Verzerrung des NF-Signals bewirkt.

6. Vorrichtung zur Durchführung des Verfahrens nach wenigstens einem der Ansprüch 1 bis 4, dadurch gekennzeichnet, daß als Schallwandlersystem eine Mehrzahl von jeweils besondere Wiedergabeeigenschaften für einen Frequenzbereich (Tiefton-, Mittelton- oder Hochton-Lautsprecher) aufweisenden Lautsprechern vorgesehen ist, welche an einen Verstärker mit integrierter Vorrichtung zur Verzerrung des dem Schallwandlersystem zugeführten elektrischen Signals angeschlossen sind.

7. Vorrichtung nach Anspruch 6, dadurch gekennzeichnet, daß der Verstärker in der Lautstärke verstellbar ausgebildet ist.

8. Vorrichtung nach Anspruch 5, dadurch gekennzeichnet, daß die Frequenzweiche steuerbar ausgebildet ist.

## Claims

1. Process for correcting distortion of the loudness sensitivity to an audible event reproduced by a sound transducer system, caused by reverberant sound generated in the listening room, said audible event consisting of a direct sound component and a reverberant sound component, characterised in that whilst ignoring the direct sound component the reverberant sound component is matched at the listening point to the same loudness response that a sound transducer with a linear sound pressure characteristic would have in the anechoic chamber.

2. Process according to Claim 1, characterised in that the matching is effected by distorting the audio-frequency signal corresponding to the audible event.

3. Process according to Claims 1 and 2, characterised in that the distortion is effected in an amplifier.

4. Process according to Claims 1 and 2, characterised in that the distortion is effected in a crossover network.

5. Device for implementing the process according to at least one of the Claims 1 to 4, characterised in that a number of loudspeakers each possessing special reproduction characteristics for one frequency range (low-frequency, mid-range or high-frequency loudspeakers) is provided as the sound transducer system, said loudspeakers being connected to an audio-frequency electrical signal via a crossover network, said crossover network being constructed in such a way that it distorts the audio-frequency signal.

6. Device for implementing the process according to at least one of the Claims 1 to 4, characterised in that a number of loudspeakers each possessing special reproduction characteristics for one frequency range (low-frequency, mid-range or high-frequency loudspeakers) is provided as the sound transducer system, said loudspeakers being connected to an amplifier having a built-in device for distorting the electrical signal fed to the sound transducer system.

7. Device according to Claim 6, characterised in that the amplifier has adjustable gain.

8. Device according to Claim 5, characterised in that the crossover network can be controlled.

## Revendications

1. Procédé pour corriger l'altération de la réception de l'intensité sonore opérée par le son diffusé produit dans le local de restitution, lors d'un événement sonore qui est reproduit par un système de reproduction du son et qui est constitué d'une composante sonore directe et d'une composante sonore diffuse, procédé caractérisé par le fait que, tout en négligeant simultanément la composante sonore directe, la composante sonore diffuse est accordée, au lieu d'audition, sur l'allure d'intensité sonore identique à celle que présenterait en chambre sourde un dispositif de reproduction du son à caractéristique linéaire de la pression acoustique.

2. Procédé selon la revendication 1, caractérisé par le fait que l'accord se fait par déformation du signal basse fréquence correspondant à l'événement sonore.

3. Procédé selon la revendication 1 et 2, caractérisé par le fait que la déformation se fait dans un amplificateur.

4. Procédé selon la revendication 1 et 2, caractérisé par le fait que la déformation se fait dans un séparateur de fréquences.

5. Dispositif pour la mise en oeuvre du procédé selon au moins l'une des revendications 1 à 4, caractérisé par le fait que comme système de reproduction du son est prévue une pluralité de haut-parleurs ayant chacun des caractéristiques particulières de restitution pour une bande de fréquence (haut-parleur pour basse fréquence, haut-parleur pour moyenne fréquence ou haut-parleur pour haute fréquence) et qui, par l'intermédiaire d'un séparateur de fréquences, sont reliés à un signal électrique basse fréquence, le séparateur de fréquences étant conçu de façon à opérer une déformation du signal basses fréquences.

6. Dispositif pour la mise en oeuvre du procédé selon au moins l'une des revendications 1 à 4, caractérisé par le fait que comme système de reproduction du son est prévue une pluralité de haut-parleurs ayant chacun des caractéristiques particulières de restitution pour une bande de fréquence (haut-parleur pour basse fréquence, haut-parleur pour moyenne fréquence ou haut-parleur pour haute fréquence) et qui sont reliés à un amplificateur à dispositif intégré pour la déformation du signal électrique amené au système de reproduction du son.

7. Dispositif selon la revendication 6, caractérisé par le fait que l'amplificateur est prévu à intensité sonore réglable.

8. Dispositif selon la revendication 5, caractérisé par le fait que le séparateur de fréquences est prévu pouvant être commandé.
